# FASCICULE DE BREVET EUROPEEN

(11) **EP 1 101 938 B1**
(45) Date de publication et mention de la délivrance du brevet: **22.11.2006**
(21) Numéro de dépôt: 99403313.2
(22) Date de dépôt: 29.12.1999
(51) Int. Cl.: F03H 1/00

(54) **Propulseur à plasma à dérivée fermée d'électrons à vecteur poussée orientable**
Plasmaschubantrieb mit geschlossener Elektronenbahn und einstellbarem Schubvektor
Closed electron drift plasma thrustor with orientable thrust vector

(30) Priorité: 30.12.1998 FR 9816631
(43) Date de publication de la demande: 23.05.2001
(73) Titulaire: SOCIETE NATIONALE D'ETUDE ET DE CONSTRUCTION DE MOTEURS D'AVIATION "SNECMA", 75015 Paris (FR)
(72) Inventeur: Valentian, Dominique, 78710 Rosny-sur-Seine (FR); Klinger, Eric, 77300 Fontainebleau (FR); Lyszyk, Michel, 77550 Moissy-Cramayel (FR)
(74) Mandataire: Thévenet, Jean-Bruno

(56) Documents cités:
- EP-A- 0 541 309
- EP-A- 0 800 196

## Description

### Domaine de l'invention

L'invention concerne un propulseur à plasma à dérive fermée d'électrons à vecteur poussée orientable, comprenant au moins un canal annulaire principal d'ionisation et d'accélération équipé d'une anode et de moyens d'alimentation en gaz ionisable, un circuit magnétique de création d'un champ magnétique dans ledit canal annulaire principal, et une cathode creuse associée à des moyens d'alimentation en gaz ionisable.

### Art antérieur

L'orientation du vecteur poussée des propulseurs ioniques ou des propulseurs à dérive fermée d'électrons permet d'effectuer des opérations de contrôle d'attitude en dépointant le vecteur poussée du centre de gravité du satellite ou au contraire d'éliminer les couples parasites en alignant le vecteur poussée de manière à suivre les déplacements du centre de gravité du satellite induits par les déformations thermiques et l'épuisement des ergols.

Cette nécessité a été reconnue dès les années 1970. Les mécanismes de contrôle du vecteur poussée étant par nature assez complexes, de nombreuses tentatives ont été effectuées pour remplacer ce contrôle de poussée mécanique par un contrôle électrostatique ou électromagnétique.

Dans le cas des propulseurs ioniques à bombardement, la déviation électrostatique a pu paraître la plus adaptée. La technique la plus couramment utilisée a consisté à diviser chaque trou de grille accélératrice en quatre secteurs dont le potentiel peut être contrôlé indépendamment, l'angle de déviation pouvant atteindre 3°. Toutefois, aucune réalisation industrielle n'a été effectuée avec ce type de technique.

Les propulseurs ioniques à bombardement utilisent ainsi généralement un dispositif d'orientation de poussée mécanique.

A titre d'exemple, on peut citer les propulseurs Hughes XIPS 13 sur le satellite HS 601 HP et les propulseurs RIT 10 et UK 10 sur le satellite expérimental ARTEMIS.

En ce qui concerne les propulseurs à dérive fermée d'électrons, la déviation électromagnétique a paru la plus adaptée. En effet, le champ électrique dans un propulseur à plasma est déterminé par le champ magnétique radial dans l'entrefer. Si on fait varier en azimut le champ magnétique radial on fait varier également le champ électrique. La déformation des équipotentielles provoque alors une déviation angulaire du vecteur poussée.

Cette solution est présentée par exemple dans le document US-A-5 359 258.

Dans un tel cas, la pièce polaire externe est divisée en quatre secteurs, chaque secteur étant monté sur un noyau magnétique avec une bobine coaxiale. L'alimentation différentielle des bobines permet de modifier la répartition azimutale du champ magnétique.

Cette disposition n'a toutefois jamais été utilisée sur un propulseur opérationnel.

On connaît aussi par le document EP 0 800 196 A1 un système d'orientation de poussée selon lequel quatre bobines montées sur quatre noyaux magnétiques en forme d'arc de cercle permettent de faire varier le champ magnétique radial en azimut.

Si les différentes techniques de contrôle électromagnétique du vecteur poussée d'un propulseur à dérive fermée d'électrons permettent d'obtenir des angles de déviation jusqu'à 3°, elles présentent une série d'inconvénients dus à la physique même de ces propulseurs. En particulier, le fait d'augmenter localement le champ électrique change la position de la zone d'érosion. Le profil d'usure, au lieu d'être axisymétrique sera ainsi plus prononcé d'un côté (le déplacement du centre de gravité d'un satellite est déterministe). Dans la mesure où il faut changer la consigne de pointage du faisceau, l'interface entre le plasma et la paroi usée du canal ne sera pas symétrique. Il en résultera une usure plus prononcée du côté préalablement soumis à une usure modérée mais surtout un déplacement du seuil d'usure, ce qui peut fortement perturber le fonctionnement.

Il faut aussi noter qu'un essai de durée de vie est difficile à spécifier avec un dispositif de contrôle électromagnétique. En effet, dès lors que la durée de vie risque d'être fonction de la loi de commande du vecteur poussée, il devient quasiment impossible de démontrer que la loi de commande du vecteur poussée utilisée en essai de durée de vie est plus sévère qu'une loi aléatoire rencontrée en fonctionnement réel.

Un autre inconvénient est lié à la chute de rendement importante lorsque le faisceau d'ions (le vecteur poussée) est dévié.

En effet, dans un propulseur axisymétrique, rien ne s'oppose au mouvement de dérive des électrons dans le canal annulaire sous l'effet des champs croisés électrique et magnétique (d'où le nom de propulseurs à dérive fermée d'électrons).

Si l'on décale les parois du canal vis-à-vis des pièces polaires, on constate une diminution du rendement qui est due à l'augmentation des collisions électrons-parois.

Le même effet se produit si l'on augmente localement le champ magnétique. Il sera aggravé par une usure asymétrique.

Un moyen simple de contrôler le vecteur poussée peut consister à utiliser plusieurs propulseurs dont on contrôle individuellement la poussée.

Il est alors très facile de fixer la direction et l'amplitude du vecteur poussée résultant et la durée de vie devient indépendante de la loi d'orientation de poussée. Un tel procédé présente cependant l'inconvénient d'être très coûteux dès lors qu'il faut au moins trois propulseurs et trois alimentations électriques.

### Objet et description succincte de l'invention

L'invention vise à remédier aux inconvénients précités et notamment à permettre un contrôle du vecteur poussée à l'aide d'un système qui n'augmente pas exagérément la masse de l'ensemble embarqué et son coût, et par suite ne comprenne pas un ensemble complet de propulseurs multiples, tout en permettant d'assurer une commande aisée et efficace de l'orientation du vecteur poussée, avec des angles de déviation suffisamment importants, et sans qu'il soit créé de dissymétries non contrôlables.

Ces but sont atteints grâce à un propulseur à plasma à dérive fermée d'électrons à vecteur poussée orientable, comprenant au moins un canal annulaire principal d'ionisation et d'accélération équipé d'une anode et de moyens d'alimentation en gaz ionisable, un circuit magnétique de création d'un champ magnétique dans ledit canal annulaire principal, et une cathode creuse associée à des moyens d'alimentation en gaz ionisable, caractérisé en ce qu'il comprend une pluralité de canaux annulaires principaux d'ionisation et d'accélération présentant des axes non parallèles qui convergent du côté de la sortie aval desdits canaux annulaires principaux, en ce que le circuit magnétique de création d'un champ magnétique comprend une première pièce polaire aval externe commune à tous les canaux annulaires, une deuxième pièce polaire externe commune à tous les canaux annulaires et disposée en amont de la première pièce polaire aval externe, une pluralité de pièces polaires internes en nombre égal au nombre de canaux annulaires principaux et montées sur des premiers noyaux disposés autour des axes des canaux annulaires principaux, une pluralité de premières bobines disposées respectivement autour de la pluralité de premiers noyaux, une pluralité de deuxièmes bobines montées sur des deuxièmes noyaux disposés dans des espaces libres ménagés entre les canaux annulaires principaux, lesdits deuxièmes noyaux des deuxièmes bobines étant reliés entre eux dans leur partie amont par des barres ferromagnétiques et étant reliés dans leur partie aval à ladite première pièce polaire aval externe, et en ce qu'il comprend des moyens pour réguler le débit de l'alimentation en gaz ionisable de chaque canal annulaire principal et des moyens de contrôle du courant de décharge et d'accélération des ions dans les canaux annulaires principaux.

Les axes des canaux annulaires principaux d'ionisation et d'accélération convergent sur l'axe géométrique du propulseur et peuvent former avec l'axe géométrique du propulseur des angles compris entre 5° et 20°.

Chaque canal annulaire principal d'ionisation et d'accélération comprend une anode associée à un distributeur alimenté en gaz ionisable au moyen d'une canalisation reliée par un isolateur à un régulateur de débit.

La cathode creuse est alimentée par une canalisation reliée par un isolateur à un organe de perte de charge.

Les régulateurs de débit et l'organe de perte de charge sont alimentés par une canalisation commune contrôlée par une électrovanne.

Le propulseur comprend un circuit d'alimentation électrique pour établir la décharge entre la cathode creuse et les anodes et les oscillateurs de décharge des canaux annulaires principaux sont découplés par des filtres placés entre la cathode et les anodes.

Pour contrôler les courants de décharge des anodes, le propulseur comprend des boucles d'asservissement comprenant des capteurs de courant et un régulateur de courant agissant sur les régulateurs de débit et recevant une consigne de courant de décharge total et au moins une consigne de déviation de vecteur poussée pour un contrôle selon au moins un axe, le courant de décharge et d'accélération des ions étant contrôlé par une distribution de champ magnétique déterminée par ledit circuit magnétique dans lequel la pluralité de premières bobines et la pluralité de deuxièmes bobines sont montées en série entre la cathode et la borne négative du circuit d'alimentation électrique.

Les régulateurs de débit peuvent être constitués par des thermocapillaires contrôlés par des boucles d'asservissement des courants de décharge ou encore par des microélectrovannes de dosage à actuateur thermique, piézoélectrique ou magnétostrictif.

Les capteurs de courant peuvent être à isolation galvanique pour mesurer le courant de chacune des anodes à un potentiel de plusieurs centaines de volts.

Avantageusement, la plage de débit dans chaque canal annulaire principal est comprise entre 50 % et 120% du débit nominal.

Le nombre de deuxièmes bobines peut être compris entre 4 et 10.

Selon divers modes de réalisation possibles, le propulseur peut comprendre deux canaux annulaires principaux, ou trois canaux annulaires principaux répartis en triangle autour de l'axe du propulseur ou encore quatre canaux annulaires principaux répartis en carré autour de l'axe du propulseur.

Selon un mode particulier de réalisation, le nombre des deuxièmes bobines est un multiple du nombre de canaux annulaires principaux, les bobines de chaque sous ensemble de deuxièmes bobines attribué à chaque canal sont montées en série et les différents sous-ensembles de deuxièmes bobines sont montés en parallèles, les impédances des bobines montées en série étant égales.

Selon un autre mode particulier de réalisation, le nombre des deuxièmes bobines est un multiple du nombre de canaux annulaires principaux d'ionisation et d'accélération et les bobines de chacun des sous-ensembles de deuxièmes bobines attribués aux différents canaux sont alimentées par un vernier de courant.

Selon un mode particulier de réalisation, le propulseur comprend une boucle numérique d'asservissement de l'orientation du vecteur poussée, les consignes de poussée totale et de déviation du vecteur poussée étant données sous forme numérique, et la consigne de déviation du vecteur poussée ayant priorité sur la consigne de poussée totale en cas d'incompatibilité entre les deux consignes.

Avantageusement, le propulseur comprend une embase commune jouant le rôle de radiateur et de logement pour les connexions électriques et fluidiques.

Selon un mode de réalisation, les moyens pour réguler le débit de l'alimentation en gaz ionisable reçoivent deux consignes de déviation de vecteur poussée pour un contrôle selon deux axes.

Selon un mode de réalisation particulier, le propulseur comprend deux canaux annulaires principaux d'ionisation et d'accélération permettant d'effectuer un contrôle selon un premier axe à l'aide des moyens pour réguler le débit de l'alimentation en gaz ionisable, et il comprend en outre des moyens mécaniques d'articulation de l'embase du propulseur autour d'un autre axe.

Dans ce cas, l'embase du propulseur est articulée autour du second axe avec un angle maximum de 50°.

Selon un aspect particulier, l'embase du propulseur est articulée autour dudit second axe sur deux roulements précontraints par au moins une membrane souple montée sur une plate-forme fixe et directement fixés à l'embase, le centre de gravité de l'ensemble mobile étant situé au voisinage de l'axe de rotation et l'angle de rotation étant contrôlé par un moteur électrique et un réducteur assurant le verrouillage angulaire.

### Brève description des dessins

D'autres caractéristiques et avantages de l'invention ressortiront de la description suivante de modes particuliers de réalisation, donnés à titre d'exemples, en référence aux dessins annexés, sur lesquels :
- la figure 1 est une vue schématique de côté montrant un premier exemple de propulseur à plasma selon l'invention, à deux canaux annulaires principaux,
- la figure 2 est une vue de face prise de l'aval montrant le propulseur à plasma de la figure 1,
- la figure 3 est une vue en perspective, avec coupe partielle, d'un mode particulier de réalisation du propulseur à plasma selon les figures 1 et 2,
- la figure 4 est un schéma électrique et fluidique d'un deuxième exemple de propulseur à plasma selon l'invention, à trois canaux annulaires principaux,
- la figure 5 est une vue schématique de côté montrant un exemple de propulseur à plasma selon l'invention, à trois canaux annulaires principaux répartis en triangle à sept bobines externes,
- la figure 6 est une vue de face prise de l'aval montrant le propulseur à plasma de la figure 5,
- la figure 6 A est un schéma montrant l'inclinaison des canaux du propulseur des figures 5 et 6,
- la figure 7 est une vue schématique de côté montrant un autre exemple de propulseur à plasma selon l'invention, à trois canaux annulaires principaux répartis en triangle et à dix bobines externes,
- la figure 8 est une vue de face prise de l'aval montrant le propulseur à plasma de la figure 7,
- la figure 9 est une vue schématique de côté montrant un exemple de propulseur à plasma selon l'invention, à quatre canaux annulaires principaux répartis en carré et à neuf bobines externes,
- la figure 10 est une vue de face prise de l'aval montrant le propulseur à plasma de la figure 9,
- la figure 10A est un schéma montrant l'inclinaison des canaux du propulseur des figures 9 et 10,
- la figure 11 est une vue schématique de côté montrant encore un autre exemple de propulseur à plasma selon l'invention, à deux canaux annulaires principaux et six bobines externes, équipé en outre d'un axe de pointage mécanique,
- la figure 12 est une vue de face prise de l'aval montrant le propulseur à plasma de la figure 11,
- la figure 13 est une vue de côté prise selon la flèche F de la figure 12 et montrant des détails de réalisation de l'axe de pointage mécanique,
- la figure 14 est une vue en perpective avec coupe axiale, d'une anode pouvant être incorporée dans chacun des canaux annulaires principaux du propulseur selon l'invention,
- la figure 15 est une vue en demi-coupe axiale, montrant un mode de réalisation possible d'un canal annulaire principal d'un propulseur selon l'invention, et
- la figure 16 est une vue de côté montrant un propulseur à plasma de l'art antérieur, comprenant un seul canal annulaire principal et des moyens de pointage mécanique.

### Description détaillée de modes particuliers de réalisation de l'invention

Dans la description qui suit de différents exemples de propulseurs à plasma à dérive fermée d'électrons munis de plusieurs canaux annulaires principaux d'ionisation et d'accélération, les éléments semblables des différents canaux annulaires principaux, ou associés aux différents canaux, porteront les mêmes références, mais suivies de la lettre A, B, C ou D selon qu'il s'agit d'un premier, d'un deuxième, d'un troisième ou d'un quatrième canal annulaire d'un même propulseur.

Les figures 1 à 3 montrent un propulseur à plasma à deux canaux annulaires principaux 124A, 124B disposés côte à côte et définissant une configuration essentiellement rectangulaire. Les axes 241A,241B des deux canaux 124A, 124B sont inclinés d'un angle 242 par rapport à l'axe géométrique 752 du propulseur. Une cathode creuse unique 140 est associée aux deux canaux principaux 124A, 124B.

Un propulseur à plasma classique à un seul canal annulaire principal, tel que celui représenté sur la figure 16, comprend en principe quatre bobines externes 31 associées à une pièce polaire externe 34.

Dans le cas d'un propulseur à plasma selon l'invention, à deux canaux principaux 124A, 124B, il est possible de fusionner les deux bobines externes adjacentes 131 situées au voisinage de la partie médiane entre les deux canaux 124A, 124B. De la sorte, il est possible de n'utiliser que six bobines externes 131 reliées à une pièce polaire externe commune 134 présentant une forme de V très ouvert (figures 1 et 2)

Des pièces polaires internes 135A, 135B sont montées sur des premiers noyaux 138A, 138B disposés autour des axes 241A, 241B des canaux annulaires principaux 124A, 124B, et sont donc en nombre égal au nombre de canaux annulaires 124A, 124B. Des bobines internes ou premières bobines 133A, 133B disposées autour des premiers noyaux 138A, 138B sont également en nombre égal au nombre de canaux annulaires 124A, 124B (figure 3).

Les bobines externes 131, ou deuxièmes bobines, sont montées sur des deuxièmes noyaux 137 disposés dans des espaces libres ménagés entre les canaux annulaires principaux 124A, 124B. Les noyaux 137 des bobines 131 sont reliés dans leur partie aval à la pièce polaire aval externe 134. Une autre pièce polaire externe amont 311 comportant des portions 311A, 311B disposées autour des canaux annulaires 124A, 124B est disposée en amont de la première pièce polaire aval externe 134 (figures 3 et 15).

Les canaux 124A, 124B et les éléments de circuit magnétique sont solidaires d'une embase 175, de préférence en alliage léger, qui joue le rôle de radiateur. Les connexions électriques et fluides sont logées dans des cavités ménagées dans cette embase.

Le circuit magnétique peut être réalisé par exemple d'une manière similaire à celle décrite dans le brevet US 5 359 258 ou d'une manière semblable à celle décrite dans la demande de brevet français 98 10674 déposée le 25 août 1998, et illustrée sur les figures 3 et 15.

Si l'on considère plus particulièrement les figures 3, 14 et 15, on voit que chaque canal annulaire tel que 124A est délimité par des parois isolantes 122A, est ouvert à son extrémité aval et présente une section de forme tronconique à sa partie amont et cylindrique à sa partie aval. Une anode annulaire 125A présente une section profilée en forme de tronc de cône ouvert vers l'aval. L'anode 125A peut présenter des fentes 117A réalisées dans la partie massive 116A de l'anode 125A pour augmenter la surface de contact avec le plasma. Des trous 120A d'injection d'un gaz ionisable provenant d'un distributeur 127A de gaz ionisable sont formés dans la paroi de l'anode 125A. Le distributeur 127 A est alimenté en gaz ionisable par une canalisation 126A. L'anode 125A peut être supportée par rapport aux pièces 122A en matériau céramique délimitant le canal 124A, par exemple par une colonnette massive 114A à section circulaire et par au moins deux colonnettes 115A amincies en lames flexibles. Un isolateur 300A est interposé entre la canalisation 126A et l'anode 125A qui est reliée par une liaison électrique 145A au pôle positif de l'alimentation électrique de la décharge anode-cathode.

La pièce polaire interne 135A est prolongée par un noyau magnétique axial central 138 A qui est lui-même prolongé à la partie amont du propulseur par une pluralité de bras radiaux 352A reliés à une deuxième pièce polaire interne amont conique 351A. Une deuxième bobine magnétique interne 132A peut être placée dans la partie amont de la deuxième pièce polaire interne 351 A, à l'extérieur de celle-ci. Le champ magnétique de la bobine interne 132A est canalisé par des bras radiaux 136 placés dans le prolongement des bras radiaux 352A, ainsi que par la pièce polaire externe 311A et la pièce polaire interne 351A. Un faible entrefer 361 peut être ménagé entre les bras radiaux 352A et les bras radiaux 136.

Des feuilles de matériau superisolant formant écran 130A sont disposées en amont du canal annulaire 124A et des feuilles de matériau superisolant 301A formant écran sont également interposées entre la canal 124A et la bobine interne 133A. Les écrans 130A, 301A éliminent l'essentiel du flux rayonné par le canal 124A vers les bobines 133A, 132A et l'embase 175.

Dans le cadre du propulseur à plasma à plusieurs canaux 124A, 124B selon l'invention il est possible d'utiliser une seule cathode 140 pour alimenter les deux canaux 124A, 124B. En effet, la cathode 140 crée un nuage de plasma qui rend son positionnement relativement insensible par rapport à l'un des faisceaux et de plus les axes 241A, 241B des canaux 124A, 124B étant convergents, cela entraîne un croisement des faisceaux de plasma qui diminue considérablement l'impédance entre les faisceaux. Il n'est toutefois pas exclu d'ajouter une cathode redondante si cela s'avère nécessaire, notamment si le nombre de canaux est supérieur ou égal à quatre.

Le propulseur à deux canaux 124A, 124B des figures 1 à 3 permet un contrôle du vecteur poussée selon un axe.

Des configurations de propulseur à trois canaux 124A à 124 C, telles que celles représentées sur les figures 5 à 8 permettent un contrôle du vecteur poussée selon deux axes.

Dans le mode de réalisation des figures 5 et 6, les axes 241A, 241B, 241C des trois canaux annulaires principaux 124A, 124B, 124C disposés en triangle convergent vers l'axe 752 du propulseur. Chaque canal 124A à 124C est entouré par quatre bobines externes 131 dans une configuration "en diamant". Certaines bobines 131 coopèrent avec deux canaux voisins, de sorte que le nombre total de bobines externes 131 est ramené à 7 au lieu de 12.

Le nombre d'ampères-tours des bobines externes 131 est ajusté en fonction du périmètre de pièces polaires à alimenter. Ce nombre d'ampères-tours est identique pour les quatre bobines les plus centrales tandis que les trois bobines externes 131 situées au voisinage des sommets du triangle défini par les canaux 124A à 124C comportent les deux tiers du nombre de tours des bobines externes 131 centrales.

Les autres éléments principaux du propulseur à trois canaux 124A, 124B, 124C sont semblables à ceux du propulseur à deux canaux 124A, 124B, notamment en ce qui concerne l'embase commune en alliage léger 175, la cathode commune 140, les noyaux magnétiques 138A à 138C des bobines internes 133A à 133C et les noyaux magnétiques 137 des bobines externes 131 reliés entre eux par un réseau de barres ferromagnétiques 136.

Les figures 7 et 8 montrent un propulseur à trois canaux annulaires principaux 124A, 124B, 124C qui ne diffère du mode de réalisation des figures 5 et 6 que par le nombre et la disposition des bobines externes 131.

Dans le cas du mode de réalisation des figures 7 et 8, il existe dix bobines externes 131. Celles-ci sont réparties de telle sorte que chaque canal annulaire principal 124A, 124B, 124C soit entouré par cinq bobines formant un pentagone irrégulier. Ce caractère irrégulier est dû à l'angle de convergence des canaux, qui est de l'ordre de 10°. Un pentagone régulier pourrait être obtenu si l'angle de convergence des canaux était plus important, de l'ordre de 37°. Certaines des bobines externes 131 jouent un rôle simultanément pour deux ou trois canaux 124A à 124C, de sorte que le nombre total de bobines externes 131 est ramené à 10 au lieu de 15. La pièce polaire commune 134 moyenne le champ.

La disposition des figures 7 et 8 est intéressante pour de gros propulseurs, pour lesquels il est préférable de fractionner les bobines externes 131 afin d'alléger la pièce polaire externe 134. La pièce polaire externe 134 et l'embase 175 présentent la forme d'un hexagone irrégulier avec six bobines externes 131 placées au voisinage des sommets de l'hexagone et quatre bobines externes 131 réparties en étoile entre les trois canaux 124A à 124C.

Les figures 9 et 10 montrent un propulseur à quatre canaux annulaires principaux 124A, 124B, 124C, 124D disposés essentiellement en carré et associés à neuf bobines externes 131. Chaque canal 124A à 124D est entouré par quatre bobines externes 131. Des bobines externes 131 jouent un rôle vis-à-vis de plusieurs canaux. Seules les bobines 131 situées au voisinage des angles de la pièce polaire 134 et de l'embase 175 de forme essentiellement carrée, ne jouent un rôle vis-à-vis que d'un seul canal 124A à 124D. De la sorte, le nombre de bobines externes 131 peut être ramené de 16 à 9.

Pour obtenir une déviation déterminée, il faut augmenter l'angle 242 des axes 241A à 241D par rapport à l'axe 752, cet angle 242 devenant le double de celui prévu dans le cas d'un propulseur à deux canaux.

Si l'on se reporte aux figures 11 à 13, on voit un propulseur selon l'invention à deux canaux 124A, 124B essentiellement similaire au propulseur des figures 1 à 3. Toutefois, dans le cas des figures 11 à 13, le propulseur est en outre équipé de moyens d'orientation mécanique uniaxe.

Les deux canaux annulaires principaux 124A, 124B et leurs six bobines externes associées 131 assurent une commande souple et aisée de l'orientation du vecteur poussée selon un premier axe, avec un angle pouvant être compris entre 5° et 20°. Les moyens d'orientation mécanique uniaxe permettent de commander l'orientation du vecteur poussée selon un deuxième axe, avec un angle 783 important, par exemple de l'ordre de 50°.

On notera qu'un système d'orientation mécanique uniaxe est beaucoup plus simple, plus léger et plus robuste qu'un système d'orientation mécanique deux axes. En particulier, dans le cas d'un système uniaxe, le centre de gravité 751 du propulseur peut être situé sur l'axe de rotation 782 du dispositif d'orientation, ce qui dispense alors de mettre en oeuvre un dispositif de blocage. Le verrouillage angulaire peut en effet être obtenu directement à l'aide d'un mécanisme de commande de rotation irréversible comprenant par exemple un moteur électrique 177 et un réducteur 179. L'axe de rotation 782 du berceau 175 du propulseur à orientation mécanique peut être matérialisé par deux roulements à contact oblique 178 capables de résister aux efforts dynamiques au cours du lancement du propulseur. L'un au moins des roulements à contact oblique 178 peut être monté sur une membrane élastique 781 permettant de garantir une précontrainte constante et indépendante des gradients thermiques empêchant les coincements, comme décrit par exemple dans le brevet européen 0 325 073. La membrane élastique 781 est elle-même montée sur une embase fixe 176. Les liaisons électriques sont assurées par des câbles souples et l'alimentation en gaz ionisable par des canalisations élastiques.

Le propulseur à deux canaux 124A, 124B avec orientation mécanique uniaxe est particulièrement utile lorsqu'il s'agit de pointer le vecteur poussée selon un angle important sur un axe et selon un angle plus faible sur l'autre.

Ceci est en particulier le cas pour les satellites de télécommunication utilisant la propulsion à plasma pour la fin d'un transfert entre une orbite de transfert géostationnaire (GTO) et une orbite géostationnaire finale (GEO), puis pour un contrôle Nord-Sud, ainsi que pour les missions demandant une loi de vecteur poussée dans le plan orbital, puis en dehors du plan orbital (correction d'inclinaison pour le transfert GTO-GEO ou pour certaines missions planétaires).

D'une manière générale, selon l'invention, le contrôle du vecteur poussée est obtenu en alimentant séparément en fluide propulsif plusieurs canaux annulaires principaux d'ionisation et d'accélération 124A à 124D inclus dans un circuit magnétique commun 134, reliés à une cathode creuse unique 140 et à un bloc d'alimentation 190 unique (figure 4).

Pour un champ magnétique radial fixé (déterminé par le courant passant dans la cathode creuse commune 140), il existe une certaine marge de débit masse, donc de courant de décharge, pour un moteur à dérive fermée d'électrons fonctionnant en mode non focalisé (dit encore "mode tige" ou "spike mode" en anglais). La poussée étant sensiblement proportionnelle au courant de décharge et au débit masse dans un petit domaine autour du point de fonctionnement nominal, il devient aisé de contrôler la poussée individuelle de chaque canal 124A à 124D en modifiant le débit masse. Ceci est obtenu facilement à l'aide de régulateurs de débit individuels 185A à 185D comprenant par exemple un thermocapillaire contrôlé par une boucle d'asservissement en courant de décharge. On peut aussi utiliser une microélectrovanne de dosage (à actuateur thermique, ou piézoélectrique ou magnétostrictif).

Dans les propulseurs à plasma stationnaire classiques, un capteur de courant est situé sur la ligne de retour de courant (à un potentiel voisin de la masse, car égal au potentiel cathode diminué de la chute de tension dans les bobines)

Dans le cas présent, il faut en plus mesurer le courant de chaque anode. Le potentiel d'anode étant de 300 V, il est préférable d'effectuer cette mesure par un capteur de courant à isolation galvanique 193A à 193D. Par exemple, on peut mesurer le différentiel de courant entre deux fils en plaçant un capteur à effet Hall sur l'axe de deux solénoïdes bobinés en opposition, chaque solénoïde étant parcouru par le courant d'une anode.

La figure 4 montre le schéma électrique d'un propulseur à trois canaux 124A à 124C (donc à trois anodes 125A à 125C). Chaque anode 125A à 125C est reliée à l'alimentation commune par l'intermédiaire d'un filtre constitué par un circuit L-C (911A à 911C). Cela permet de découpler les fréquences d'oscillations entre chaque canal qui peuvent être légèrement différentes en raison des débits-masses différents.

Vis-à-vis d'un bloc d'alimentations alimentant un propulseur unique, la seule complication apportée consiste en l'adjonction de commandes de régulateurs de débit supplémentaires et de capteurs de courant différentiels à isolation galvanique (92, 921, 922).

Le schéma de la figure 4 est naturellement applicable à un mode de réalisation à quatre canaux 124A à 124D tel que celui des figures 9 et 10. Dans ce cas, il est seulement ajouté une branche supplémentaire dont les éléments sont affectés de la lettre D.

Dans chaque branche correspondant à un canal 124A à 124D, une chambre comprend une anode 125A à 125D et un distributeur 127A à 127D, alimenté en gaz ionisable au moyen d'une canalisation 118A à 118D, d'un isolateur (300A à 300D) et d'un régulateur de débit (185A à 185D), raccordé par un tronçon de canalisation commune d'alimentation 126 contrôlée par une électrovanne 187. La canalisation commune 126 alimente également la cathode creuse 140 au moyen d'un organe de perte de charge 186 et d'un isolateur 300. La décharge est établie entre la cathode creuse 140 et les anodes 125A à 125D au moyen d'un circuit d'alimentation électrique 191. Les oscillations de décharge des différents canaux sont découplées par des filtres 911 A à 911 D placés entre les différentes anodes 125A à 125D et la cathode 140. Le courant de décharge de chaque anode est contrôlé par une boucle d'asservissement comprenant un capteur de courant 193A à 193D, de préférence à isolation galvanique, un régulateur 192 recevant une consigne 922 de déviation de vecteur poussée pour un contrôle un axe, ou deux consignes 922 de déviation de vecteur poussée pour un contrôle deux axes, et une consigne 921 de courant de décharge total. Le courant de décharge et l'accélération des ions sont contrôlés par la distribution de champ magnétique déterminée par la pièce polaire aval externe 134 commune à tous les canaux, la pièce polaire externe amont 311 commune à tous les canaux, les bobines externes 131 montées sur les noyaux 137 et les pièces polaires internes 135A à 135D montées sur les noyaux 138A à 138D équipés de bobines 133A à 133D. Les extrémités de toutes les pièces polaires ont des profils de tores coaxiaux aux axes 241A à 241D des canaux 124A à 124D. Les bobines internes 133A à 133D et externes 131 sont montées en série entre la cathode et la borne négative du circuit d'alimentation électrique 191 tandis que les différents noyaux sont reliés à l'amont par les barres ferromagnétiques 136. Les circuits de régulation permettent de définir dans chaque canal 124A à 124D une plage de débit typiquement comprise entre 50% et 120% du débit nominal.

Diverses variantes de réalisation des circuits de régulation sont possibles.

Ainsi, selon une variante particulière, le nombre de bobines externes 131 est un multiple du nombre de canaux annulaires principaux 124A à 124D, les bobines de chaque sous-ensemble de bobines 131 attribué à chaque canal 124A à 124D sont montées en série et les différents sous-ensembles de bobines 131 sont montés en parallèle, les impédances des bobines montées en série étant égales.

Selon une autre variante, le nombre des bobines externes 131 est un multiple du nombre de canaux annulaires 124A à 124D et les bobines de chacun des sous ensembles de bobines 131 attribués aux différents canaux sont alimentées par un vernier de courant.

Selon encore une autre variante, il est prévu une boucle numérique d'asservissement de l'orientation du vecteur poussée, les consignes de poussée totale et de déviation du vecteur poussée étant données sous forme numérique, et la consigne de déviation du vecteur poussée a priorité sur la consigne de poussée totale en cas d'incompatibilité entre les deux consignes.

On notera que le propulseur à canaux multiples selon l'invention est capable de fournir la même capacité de contrôle de poussée qu'un propulseur unique monté sur une platine autorisant un débattement de 3°.

Dans le cas d'un propulseur unique appliqué par exemple à un satellite de constellation, la distance entre le propulseur et le centre de gravité du satellite est de l'ordre de 1m. Le couple induit par une poussée F avec un angle de déviation de θ degrés est égal à C = F.sinθ. soit pour θ = 3° C = 0,0523 F

Dans le cas d'un propulseur selon l'invention à deux canaux distants de 140 mm, avec un diamètre de faisceau unitaire de 100 mm et une poussée unitaire nominale F1=F/2, si les axes des canaux individuels présentent un angle de divergence avec un demi-angle α de 10°, la variation de couple autorisée par la variation de poussée individuelle de chaque canal sera : $C = \left(0,07+sin10°\right) \left(Δ{F}_{1}-Δ{F}_{2}\right)$ $C = 0 , 21136 \left(Δ{F}_{1}-Δ{F}_{2}\right)$

Si les valeurs absolues des variations sont égales, par exécution d'une loi de commande, on obtient: $Δ {F}_{1} = 0 , 215 {\overline{F}}_{1}$

La variation de poussée qui est ainsi de l'ordre de 20 %, est facilement commandable.

En terme de masse supplémentaire de gaz ionisable embarquée sur un satellite, tel qu'un satellite de télécommunications de 150kg, on peut noter que dans le cas de réalisations de l'art antérieur comprenant deux platines d'orientation, la masse embarquée supplémentaire est supérieure à 12kg. Dans le cas d'un propulseur selon l'invention à une platine unique mais canaux multiples, il est nécessaire d'embarquer une masse supplémentaire de gaz ionisable tel que le xénon de l'ordre de 2kg qui est très nettement inférieure à la masse supplémentaire induite pas les dispositifs de l'art antérieur à deux platines d'orientation.

## Revendications

1. Propulseur à plasma à dérive fermée d'électrons à vecteur poussée orientable, comprenant au moins un canal annulaire principal d'ionisation et d'accélération équipé d'une anode et de moyens d'alimentation en gaz ionisable, un circuit magnétique de création d'un champ magnétique dans ledit canal annulaire principal, et une cathode creuse (140) associée à des moyens d'alimentation en gaz ionisable, **caractérisé en ce qu'**il comprend une pluralité de canaux annulaires principaux d'ionisation et d'accélération (124A à 124D) présentant des axes non parallèles (241A à 241D) qui convergent du côté de la sortie aval desdits canaux annulaires principaux (124A à 124D), **en ce que** le circuit magnétique de création d'un champ magnétique comprend une première pièce polaire aval externe (134) commune à tous les canaux annulaires (124A à 124D), une deuxième pièce polaire externe (311) commune à tous les canaux annulaires (124A à 124D) et disposée en amont de la première pièce polaire aval externe (134), une pluralité de pièces polaires internes (135A à 135D) en nombre égal au nombre de canaux annulaires principaux (124A à 124D) et montées sur des premiers noyaux (138A à 138D) disposés autour des axes (241A à 241D) des canaux annulaires principaux (124A à 124D), une pluralité de premières bobines (133A à 133D) disposées respectivement autour de la pluralité de premiers noyaux (138A à 138D), une pluralité de deuxièmes bobines (131) montées sur des deuxièmes noyaux (137) disposés dans des espaces libres ménagés entre les canaux annulaires principaux (124A à 124D), lesdits deuxièmes noyaux (137) des deuxièmes bobines (131) étant reliés entre eux dans leur partie amont par des barres ferromagnétiques (136) et étant reliés dans leur partie aval à ladite première pièce polaire aval externe (134), et **en ce qu'**il comprend des moyens (192) pour réguler le débit de l'alimentation en gaz ionisable de chaque canal annulaire principal (124A à 124D) et des moyens (191) de contrôle du courant de décharge et d'accélération des ions dans les canaux annulaires principaux (124A à 124D).

2. Propulseur à plasma selon la revendication 1, **caractérisé en ce que** les axes (241A à 241D) des canaux annulaires principaux d'ionisation et d'accélération (124A à 124D) convergent sur l'axe géométrique (752) du propulseur.

3. Propulseur à plasma selon la revendication 1 ou la revendication 2, **caractérisé en ce que** les axes (241A à 241D) des canaux annulaires principaux d'ionisation et d'accélération (124A à 124D) forment avec l'axe géométrique (752) du propulseur des angles compris entre 5° et 20°.

4. Propulseur à plasma selon l'une quelconque des revendications 1 à 3, **caractérisé en ce que** chaque canal annulaire principal d'ionisation et d'accélération (124A à 124D) comprend une anode (125A à 125D) associée à un distributeur (127A à 127D) alimenté en gaz ionisable au moyen d'une canalisation (118A à 118D) reliée par un isolateur (300A à 300D) à un régulateur de débit (185A à 185D).

5. Propulseur à plasma selon l'une quelconque des revendications 1 à 4, **caractérisé en ce que** la cathode creuse (140) est alimentée par une canalisation reliée par un isolateur (300) à un organe de perte de charge (186).

6. Propulseur à plasma selon la revendication 4 et la revendication 5, **caractérisé en ce que** les régulateurs de débit (185A à 185D) et l'organe de perte de charge (186) sont alimentés par une canalisation commune (126) contrôlée par une électrovanne (187).

7. Propulseur à plasma selon les revendications 4 et 5, **caractérisé en qu'**il comprend un circuit d'alimentation électrique (191) pour établir la décharge entre la cathode creuse (140) et les anodes (125A à 125D) et en ce que les oscillations de décharge des canaux annulaires principaux (124A à 124D) sont découplées par des filtres (911A à 911D) placés entre la cathode (140) et les anodes (125A à 125D).

8. Propulseur à plasma selon la revendication 7, **caractérisé en ce que**, pour contrôler les courants de décharge des anodes (125A à 125D), il comprend des boucles d'asservissement comprenant des capteurs de courant (193A à 193D) et un régulateur de courant (192) agissant sur les régulateurs de débit (185A à 185D) et recevant une consigne (921) de courant de décharge total et au moins une consigne (922) de déviation de vecteur poussée pour un contrôle selon au moins un axe, le courant de décharge et d'accélération des ions étant contrôlé par une distribution de champ magnétique déterminée par ledit circuit magnétique dans lequel la pluralité de premières bobines (133A à 133D) et la pluralité de deuxièmes bobines (131) sont montées en série entre la cathode (140) et la borne négative du circuit d'alimentation électrique (191).

9. Propulseur à plasma selon la revendication 8, **caractérisé en ce que** les régulateurs de débit (185A à 185D) sont constitués par des thermocapillaires contrôlés par les boucles d'asservissement des courants de décharge.

10. Propulseur à plasma selon la revendication 8, **caractérisé en ce que** les régulateurs de débit (185A à 185D) sont constitués par des microélectrovannes de dosage à actuateur thermique, piézoélectrique ou magnétostrictif.

11. Propulseur à plasma selon la revendication 8, **caractérisé en ce que** les capteurs de courant (193A à 193D) sont à isolation galvanique pour mesurer le courant de chacune des anodes (125A à 125D) à un potentiel de plusieurs centaines de volts.

12. Propulseur à plasma selon l'une quelconque des revendications 1 à 11, **caractérisé en ce que** la plage de débit dans chaque canal annulaire principal (124A à 124D) est comprise entre 50 % et 120% du débit nominal.

13. Propulseur à plasma selon l'une quelconque des revendications 1 à 12, **caractérisé en ce que** le nombre de deuxièmes bobines (131) est compris entre 4 et 10.

14. Propulseur à plasma selon l'une quelconque des revendications 1 à 13, **caractérisé en ce qu'**il comprend une embase commune (175) jouant le rôle de radiateur et de logement pour les connexions électriques et fluidiques.

15. Propulseur à plasma selon l'une quelconque des revendications 1 à 14, **caractérisé en ce qu'**il comprend deux canaux annulaires principaux d'ionisation et d'accélération (124A, 124B).

16. Propulseur à plasma selon les revendications 14 et 15, **caractérisé en ce qu'**il comprend deux canaux annulaires principaux d'ionisation et d'accélération (124A, 124B) permettant d'effectuer un contrôle selon un premier axe à l'aide des moyens (192) pour réguler le débit de l'alimentation en gaz d'ionisable, et **en ce qu'**il comprend en outre des moyens mécaniques d'articulation de l'embase (175) du propulseur autour d'un autre axe.

17. Propulseur à plasma selon la revendication 16, **caractérisé en ce que** l'embase (175) du propulseur est articulée autour dudit second axe (782) avec un angle (783) maximum de 50°.

18. Propulseur à plasma selon la revendication 16 ou la revendication 17, **caractérisé en ce que** l'embase (175) du propulseur est articulée autour dudit second axe (782) sur deux roulements (178) précontraints par au moins une membrane souple (781) montée sur une plate-forme fixe (176) et directement fixés à l'embase (175), le centre de gravité (751) de l'ensemble mobile étant situé au voisinage de l'axe de rotation (782) et l'angle de rotation (783) étant contrôlé par un moteur électrique (177) et un réducteur (179) assurant le verrouillage angulaire.

19. Propulseur à plasma selon l'une quelconque des revendications 1 à 14, **caractérisé en ce qu'**il comprend trois canaux annulaires principaux d'ionisation et d'accélération (124A à 124C) répartis en triangle autour de l'axe (752) du propulseur.

20. Propulseur à plasma selon l'une quelconque des revendications 1 à 14, **caractérisé en ce qu'**il comprend quatre canaux annulaires principaux d'ionisation et d'accélération (124A à 124D) répartis en carré autour de l'axe (752) du propulseur.

21. Propulseur à plasma selon l'une quelconque des revendications 1 à 20, **caractérisé en ce que** le nombre des deuxièmes bobines (131) est un multiple du nombre de canaux annulaires principaux d'ionisation et d'accélération (124A à 124D), **en ce que** les bobines de chaque sous-ensemble de deuxièmes bobines (131) attribué à chaque canal (124A à 124D) sont montées en série et **en ce que** les différents sous-ensembles de deuxièmes bobines (131) sont montés en parallèle, les impédances des bobines montées en série étant égales.

22. Propulseur à plasma selon l'une quelconque des revendications 1 à 20, **caractérisé en ce que** le nombre des deuxièmes bobines (131) est un multiple du nombre de canaux annulaires principaux d'ionisation et d'accélération (124A à 124D) et **en ce que** les bobines de chacun des sous-ensembles de deuxièmes bobines (131) attribués aux différents canaux (124A à 124D) sont alimentées par un vernier de courant.

23. Propulseur à plasma selon l'une quelconque des revendications 1 à 20, **caractérisé en ce qu'**il comprend une boucle numérique d'asservissement de l'orientation du vecteur poussée, les consignes de poussée totale et de déviation du vecteur poussée étant données sous forme numérique, et la consigne de déviation du vecteur poussée ayant priorité sur la consigne de poussée totale en cas d'incompatibilité entre les deux consignes.

24. Propulseur à plasma selon l'une quelconque des revendications 1 à 15, 19 et 20, **caractérisé en ce que** les moyens (192) pour réguler le débit de l'alimentation en gaz ionisable reçoivent deux consignes (922) de déviation de vecteur poussée pour un contrôle selon deux axes.

## Claims

1. A closed electron drift plasma thruster having a steerable thrust vector, the thruster comprising at least one main annular ionization and acceleration channel fitted with an anode and ionizable gas feed means, a magnetic circuit for creating a magnetic field in said main annular channel, and a hollow cathode (140) associated with the ionizable gas feed means, the thruster being **characterised in that** it comprises a plurality of main annular ionization and acceleration channels (124A to 124D) having axes that are not parallel (241A to 241D) and that converge downstream from the outlets of said main annular channels (124A to 124D), **in that** the magnetic circuit for creating a magnetic field comprises a first external polepiece (134) that is downstream and common to all of the annular channels (124A to 124D), a second external polepiece (311) common to all of the annular channels (124A to 124D) and that is disposed upstream from the downstream first external polepiece (134), a plurality of internal polepieces (135A to 135D) in number equal to the number of main annular channels (124A to 124D) and mounted on first cores (138A to 138D) disposed about the axes (241A to 241D) of the main annular channels (124A to 124D), a plurality of first coils (133A to 133D) disposed respectively around the plurality of first cores (138A to 138D), and a plurality of second coils (131) mounted on second cores (137) disposed in empty spaces left between the main annular channels (124A to 124D), said second cores (137) of the second coils (131) being interconnected via their upstream portions by ferromagnetic bars (136) and being connected via their downstream portions to said downstream first external polepiece (134), and **in that** it comprises means (192) for regulating the ionizable gas feed flow rate to each of the main annular channels (124A to 124D) and means (191) for controlling the ion discharge and acceleration current in the main annular channels (124A to 124D).

2. A plasma thruster according to claim 1, **characterised in that** the axes (241A to 241D) of the main annular ionization and acceleration channels (124A to 124D) converge on the geometrical axis (752) of the thruster.

3. A plasma thruster according to claim 1 or claim 2, **characterised in that** the axes (241A to 241A) of the main annular ionization and acceleration channels (124A to 124D) form angles lying in the range 5° to 20° with the geometrical axis (752) of the thruster.

4. A plasma thruster according to any one of claims 1 to 3, **characterised in that** each main annular ionization and acceleration channel (124A to 124D) comprises an anode (125A to 125D) associated with a manifold (127A to 127D) fed with ionizable gas by means of a pipe (118A to 118D) connected via an isolator (300A to 300D) to a flow rate regulator (185A to 185D).

5. A plasma thruster according to any one of claims 1 to 4, **characterised in that** the hollow cathode (140) is fed by a pipe connected via an isolator (300) to a head loss member (186).

6. A plasma thruster according to claim 4 and claim 5, **characterised in that** the flow rate regulators (185A to 185D) and the head loss member (186) are fed from a common pipe (126) controlled by an electrically controlled valve (187).

7. A plasma thruster according to claims 4 and 5, **characterised in that** it comprises an electrical power supply circuit (191) for setting up discharge between the hollow cathode (140) and the anodes (125A to 125D), and **in that** the discharge oscillations of the main annular channels (124A to 124D) are decoupled by filters (911A to 911D) placed between the cathode (140) and the anodes (125A to 125D).

8. A plasma thruster according to claim 7, **characterised in that** to control the discharge currents of the anodes (125A to 125D), it comprises servo-control loops comprising current pickups (193A to 193D) and a current regulator (192) acting on the flow rate regulators (185A to 185D) and receiving a total current discharge reference value (921) and at least one thrust vector deflection reference value (922) for steering about at least one axis, the ion discharge and acceleration current being controlled by a magnetic field distribution determined by said magnetic circuit in which the plurality of first coils (133A to 133D) and the plurality of second coils (131) are connected in series between the cathode (140) and the negative terminal of the electricity power supply circuit (191).

9. A plasma thruster according to claim 8, **characterised in that** the flow rate regulators (185A to 185D) are constituted by thermocapillary means controlled by discharge current servo-control loops.

10. A plasma thruster according to claim 8, **characterised in that** the flow rate regulators (185A to 185D) are constituted by electrically controlled micromeasuring valves that are actuated thermally, piezoelectrically, or magnetostrictively.

11. A plasma thruster according to claim 8, **characterised in that** the current pickups (193A to 193D) are electrically-isolated in order to measure the current in each of the anodes (125A to 125D) at a potential of several hundred volts.

12. A plasma thruster according to any one of claims 1 to 11, **characterised in that** the range of flow rates in each main annular channel (124A to 124D) extends from 50% to 120% of the nominal flow rate.

13. A plasma thruster according to any one of claims 1 to 12, **characterised in that** the number of second coils (131) lies in the range 4 to 10.

14. A plasma thruster according to any one of claims 1 to 13, **characterised in that** it comprises a common baseplate (175) acting as a radiator and as a housing for the electrical and fluid connections.

15. A plasma thruster according to any one of claims 1 to 14, **characterised in that** it comprises two main annular ionization and acceleration channels (124A, 124B).

16. A plasma thruster according to claims 14 and 15, **characterised in that** it comprises two main annular ionization and acceleration channels (124A, 124B) making it possible to provide control about a first axis using means (192) for adjusting the ionizable gas feed rate, and **in that** it further comprises mechanical hinge means to the baseplate (175) of the thruster about a different axis.

17. A plasma thruster according to claim 16, **characterised in that** the baseplate (175) of the thruster is hinged about said second axis (782) with a maximum angle (783) of 50°.

18. A plasma thruster according to claim 16 or claim 17, **characterised in that** the baseplate (175) of the thruster is hinged about said second axis (782) on two ball bearings (178) which are prestressed by at least one flexible membrane (781) mounted on a fixed platform (176) and which are fixed directly to the baseplate (175), the center of gravity (751) of the moving assembly being situated close to the vicinity of the axis of rotation (782) and the angle of rotation (783) being controlled by an electric motor (177) and a stepdown gear (179) that provide angular locking.

19. A plasma thruster according to any one of claims 1 to 14, **characterised in that** it comprises three main annular ionization and acceleration channels (124A to 124C) distributed in a triangle about the axis (752) of the thruster.

20. A plasma thruster according to any one of claims 1 to 14, **characterised in that** it comprises four main annular ionization and acceleration channels (124A to 124D) disposed in a square about the axis (752) of the thruster.

21. A plasma thruster according to any one of claims 1 to 20, **characterised in that** the number of second coils (131) is a multiple of the number of main annular ionization and acceleration channels (124A to 124D), **in that** the coils of each subset of second coils (131) allocated to each channel (124A to 124D) are connected in series, and **in that** the various subsets of second coils (131) are connected in parallel, with the impedances of the coils connected in series being equal.

22. A plasma thruster according to any one of claims 1 to 20, **characterised in that** the number of second coils (131) is a multiple of the number of main annular ionization and acceleration channels (124A to 124D), and **in that** the coils of each of the subsets of second coils (131) allocated to the various channels (124A to 124D) are powered via a current vernier.

23. A plasma thruster according to any one of claims 1 to 20, **characterised in that** it comprises a digital servo-control loop for steering the thrust vector, the total thrust reference value and the thrust vector deflection value being given in digital form, and the thrust vector deflection reference value having priority over the total thrust reference value in the event of the two reference values being incompatible.

24. A plasma thruster according to any one of claims 1 to 15, 19, and 20, **characterised in that** the means (192) for regulating the ionizable gas feed rate receive two reference values (922) for thrust vector deflection to provide control about two axes.

## Patentansprüche

1. Plasmaschubantrieb mit geschlossener Elektronenabdrift mit ausrichtbarem Vektor, umfassend wenigstens einen ringförmigen Hauptkanal zur Ionisierung und Beschleunigung, ausgerüstet mit einer Anode und Mitteln zur Versorgung an ionisierbarem Gas, einen Magnetkreis zur Erzeugung eines Magnetfeldes in dem Hauptringkanal, eine mit Mitteln zur Zufuhr von ionisierbarem Gas verbundene Hohlkathode (140), **dadurch gekennzeichnet, daß** er eine Mehrzahl von ringförmigen Hauptkanälen zur Ionisierung und Beschleunigung (124A- 124D) umfaßt, die nicht parallele Achsen (241A - 241 D) besitzen, welche von der Seite des Ausgangs stromabwärts der ringförmigen Hauptkanäle (124A- 124D) konvergieren, und **dadurch**, daß der Magnetkreis zur Erzeugung eines Magnetfeldes ein erstes polares stromabwärtiges äußeres Teil (134) umfaßt, das allen ringförmigen Kanälen (124A-124D) gemeinsam ist, ein zweites polares äußeres Teil (311), das allen ringförmigen Kanälen (124A - 124D) gemeinsam ist und stromaufwärts des ersten polaren äußeren stromabwärtigen Teils (134) angeordnet ist, eine Mehrzahl von polaren inneren Teilen (135A-135D) in der Anzahl gleich der Anzahl der ringförmigen Hauptkanäle (124A 124D) und welche auf ersten Kernen (138A-138D) angebracht sind, die um die Achsen (241A - 241 D) der ringförmigen Hauptkanäle (214A -124D) angeordnet sind, eine Mehrzahl von ersten Spulen (133A -133D), die jeweils um die Mehrzahl der ersten Kerne (138A-138D) angeordnet sind, eine Mehrzahl von zweiten Spulen (131), die auf den zweiten Kernen (137) angebracht sind, die in den zwischen den ringförmigen Hauptkanälen (124A- 124D) gebildeten freien Räumen angeordnet sind, wobei die zweiten Kerne (137) der zweiten Spulen (131) untereinander in deren stromaufwärtigem Teil über ferromagnetische Stangen (136) verbunden sind und in ihrem stromabwärtigem Teil mit dem ersten polaren äußeren stromabwärtigen Teil (134) verbunden sind, und **dadurch**, daß er Mittel (192), um den Durchsatz der Versorgung an ionisierbarem Gas jedes ringförmigen Hauptkanals (124A-124D) zu kontrollieren und Mittel (191) zur Kontrolle des Stromes zur Entladung und Beschleunigung der Ionen in den ringförmigen Hauptkanälen (124A - 124D) umfaßt.

2. Plasmaschubantrieb nach Anspruch 1, **dadurch gekennzeichnet, daß** die Achsen (241A -241 D) der ringförmigen Hauptkanäle zur Ionisierung und Beschleunigung (124A - 124D) auf der geometrischen Achse (752) des Schubantriebs konvergieren.

3. Plasmaschubantrieb nach Anspruch 1 oder 2, **dadurch gekennzeichnet, daß** die Achsen (241A -241 D) der ringförmigen Hauptkanäle zur Ionisierung und Beschleunigung (124A -124D) mit der geometrischen Achse (752) des Schubantriebs Winkel zwischen 5° und 20° bilden.

4. Plasmaschubantrieb nach einem der Ansprüche 1 bis 3, **dadurch gekennzeichnet, daß** jeder ringförmige Hauptkanal zur Ionisierung und Beschleunigung (124A -124D) eine Anode (125A -125D) umfaßt, die mit einem Verteiler (127A-127D) verbunden ist, welcher mit ionisierbaren Gas mittels einer Leitung (118A - 118D) versorgt wird, die über einen Isolator (300A -300D) mit einem Durchsatzregulator (185A- 185D) verbunden ist.

5. Plasmaschubantrieb nach einem der Ansprüche 1 bis 4, **dadurch gekennzeichnet, daß** die Hohlkathode (140) über eine Leitung gespeist wird, die über einen Isolator (300) mit einem Organ zur Entlastung (186) verbunden ist.

6. Plasmaschubantrieb nach Anspruch 4 und Anspruch 5, **dadurch gekennzeichnet, daß** die Durchsatzregulierer (185A - 185D) und das Organ zur Entlastung (186) über eine gemeinsame Leitung (126) gespeist werden, die über ein Elektroventils (187) kontrolliert wird.

7. Plasmaschubantrieb nach den Ansprüchen 4 und 5, **dadurch gekennzeichnet, daß** er einen Kreislauf zur Stromversorgung (191) umfaßt, um die Entladung zwischen der Hohlkathode(140) und den Anoden (125A -125D) zu etablieren, und **dadurch**, daß die Entladungsoszillationen der ringförmigen Hauptkanäle (124A - 124D) durch Filter (911A -911D) entkoppelt werden, die zwischen der Kathode (140) und den Anoden (125A -125D) angeordnet sind.

8. Plasmaschubantrieb nach Anspruch 7, **dadurch gekennzeichnet, daß** er, um die Entladungsströme der Anoden (125A-125D) zu regeln, Regelkreise, die Stromsensoren (193A - 193D) umfassen, und einen Stromregler (192) umfaßt, die auf die Durchsatzregulatoren (185A -185D) wirken und eine Vorgabe (921) an Gesamtentladungsstrom und wenigstens eine Schubvektorablenkvorgabe (922) für eine Steuerung um wenigstens eine Achse empfangen, wobei der Strom für Entladung und Beschleunigung der Ionen über eine Verteilung des magnetischen Feldes kontrolliert wird, das bestimmt wird durch den Magnetkreis, in welchem die Mehrzahl der ersten Spulen (133A -133D) und die Mehrzahl der zweiten Spulen (131) in Reihe zwischen der Kathode (140) und dem Minuspol des Stromversorgungskreises (191) angebracht sind.

9. Plasmaschubantrieb nach Anspruch 8, **dadurch gekennzeichnet, daß** die Durchsetzregulatoren (185A -185D) aus Thermokapillaren bestehen, die über Regelkreise der Entladungsströme kontrolliert werden.

10. Plasmaschubantrieb nach Anspruch 8, **dadurch gekennzeichnet, daß** die Durchsetzregulatoren (185A - 185D) aus Mikroelektroventilen zur Dosierung mit thermischem, piezoelektrischem oder magnetostriktivem Stellglied bestehen.

11. Plasmaschubantrieb nach Anspruch 8, **dadurch gekennzeichnet, daß** die Stromsensoren (193A-193D) eine galvanischer Isolierung besitzen, um den Strom von jeder der Anoden (125A - 125D) bei einem Potential von mehreren Hundert Volt zu messen.

12. Plasmaschubantrieb nach einem der Ansprüche 1 bis 11, **dadurch gekennzeichnet, daß** der Durchsatzbereich in jedem ringförmigen Hauptkanal (124A - 124D) zwischen 50% und 120% des Nominaldurchsatzes liegt.

13. Plasmaschubantrieb einem der Ansprüche 1 bis 12, **dadurch gekennzeichnet, daß** die Anzahl der zweiten Spulen (131) zwischen 4 und 10 liegt.

14. Plasmaschubantrieb nach einem der Ansprüche 1 bis 13, **dadurch gekennzeichnet, daß** er einen gemeinsamen Sockel (175) umfaßt, der die Rolle eines Abstrahlblechs und eines Sitzes für die Elektro- und Fluidverbindungen spielt.

15. Plasmaschubantrieb nach einem der Ansprüche 1 bis 14, **dadurch gekennzeichnet, daß** er zwei ringförmige Hauptkanäle zur Ionisierung und Beschleunigung (124A, 124B) umfaßt.

16. Plasmaschubantrieb nach Ansprüche 14 und 15, **dadurch gekennzeichnet, daß** er zwei ringförmige Hauptkanäle zur Ionisierung und Beschleunigung (124A, 124B) umfaßt, die es ermöglichen, eine Kontrolle gemäß einer ersten Achse mit Hilfe der Mittel (192) durchzuführen, um den Versorgungsdurchsatz an ionisierbarem Gas zu steuern, und **dadurch**, daß er außerdem mechanische Mittel zur Bewegung des Sockels (175) des Schubantriebs um eine andere Achse umfaßt.

17. Plasmaschubantrieb nach Anspruch 16, **dadurch gekennzeichnet, daß** der Sockel (175) des Schubantriebs um die zweite Achse (782) um einen Winkel (783) von maximal 50° angelenkt ist.

18. Plasmaschubantrieb nach Anspruch 16 oder Anspruch 17, **dadurch gekennzeichnet, daß** der Sockel (175) des Schubantriebs um die zweite Achse (782) auf zwei Rollen (178) bewegt werden kann, die durch eine auf einer festen Plattform (176) anbrachte und direkt an dem Sockel (175) befestigte biegsame Membran (781) vorgespannt sind, wobei der Schwerpunkt (751) der beweglichen Anordnung in der Nähe der Rotationsachse (782) angeordnet ist, und wobei die Rotationsachse (783) mittels eines Elektromotor (177) und eines Reduziergetriebe (179) kontrolliert wird, die die Winkelverriegelung sicherstellen.

19. Plasmaschubantrieb nach einem der Ansprüche 1 bis 14, **dadurch gekennzeichnet, daß** er drei ringförmige Hauptkanäle zur Ionisierung und Beschleunigung (124A - 124C) umfaßt, die im Dreieck um die Achse (752) des Schubantriebes verteilt sind.

20. Plasmaschubantrieb nach einem der Ansprüche 1 bis 14, **dadurch gekennzeichnet, daß** er vier ringförmige Hauptkanäle zur Ionisierung und Beschleunigung (124A -124D) umfaßt, die im Quadrat um die Achsen (752) des Schubantriebes verteilt sind.

21. Plasmaschubantrieb nach einem der Ansprüche 1 bis 20, **dadurch gekennzeichnet, daß** die Anzahl der zweiten Spulen (131) ein Vielfaches der Anzahl von ringförmigen Hauptkanälen zur Ionisierung und Beschleunigung (124A-124D) ist, **dadurch**, daß die Spulen jeder jedem Kanal (124 A -124D) zugeordneten Unteranordnung von zwei Spulen (131) in Reihe angebracht sind, und **dadurch**, daß die verschiedenen Unteranordnungen von zwei Spulen (131) parallel angeordnet sind, wobei die Widerstände der in Reihe angebrachten Spulen gleich sind.

22. Plasmaschubantrieb nach einem der Ansprüche 1 bis 20, **dadurch gekennzeichnet, daß** die Anzahl der zweiten Spulen (131) ein Vielfaches der Anzahl von ringförmigen Hauptkanälen zur Ionisierung und Beschleunigung (124A -124D) ist, und daß, die Spulen von jeder der verschiedenen Kanälen (124A - 124D) zugeordneten Unteranordnungen von zwei Spulen (131) über eine Stromfeineinstellung versorgt werden.

23. Plasmaschubantrieb nach einem der Ansprüche 1 bis 20, **dadurch gekennzeichnet, daß** sie einen digitalen Regelkreis zur Ausrichtung des Schubvektors umfaßt, wobei die Vorgaben zum Gesamtschub und zur Ablenkung des Schubvektors in digitaler Form angegeben werden und die Vorgaben zur Ablenkung des Schubvektors eine Priorität vor der Vorgabe zum Gesamtschub im Fall einer Unverträglichkeit unter der beiden Vorgaben hat.

24. Plasmaschubantrieb nach einem der Ansprüche 1 bis 15, 19 und 20, **dadurch gekennzeichnet, daß** die Mittel (192) zum Steuern des Durchsatzes der Versorgung mit ionisierbaren Gas zwei Vorgaben (922) zur Ablenkung des Schubvektors für eine Steuerung um zwei Achsen empfangen.
